# EUROPÄISCHE PATENTSCHRIFT

(11) **EP 1 727 955 B1**
(45) Veröffentlichungstag und Bekanntmachung des Hinweises auf die Patenterteilung: **23.06.2010**
(21) Anmeldenummer: 05715807.3
(22) Anmeldetag: 08.03.2005
(51) Int. Cl.: E05F 3/22

(54) **GLEITSCHIENE FÜR EINEN TÜRSCHLIESSER ODER DERGLEICHEN**
SLIDE RAIL FOR A DOOR CLOSER OR THE LIKE
GLISSIERE POUR SYSTEME DE FERMETURE DE PORTE OU ANALOGUE

(30) Priorität: 12.03.2004 DE 102004012638
(43) Veröffentlichungstag der Anmeldung: 06.12.2006
(73) Patentinhaber: DORMA GMBH & CO. KG, 58256 Ennepetal (DE)
(72) Erfinder: WINKLER, Bernd, 58339 Breckerfeld (DE)
(86) Internationale Anmeldenummer: PCT/EP2005/002402
(87) Internationale Veröffentlichungsnummer: WO 2005/088051

(56) Entgegenhaltungen:
- WO-A-98/49419
- DE-A1- 10 016 984
- DE-A1- 10 023 761
- DE-A1- 19 642 275

## Beschreibung

Die Erfindung betrifft eine Gleitschiene für einen Türschließer oder dergleichen mit einer Führungsschiene zur Führung eines Gleitstückes.

Solche Gleitschienen sind hinlänglich bekannt. Sie sind in aller Regel optisch wenig ansprechend und lassen sich auch nur bedingt an die individuellen Wünsche der Kunden anpassen.

Es ist daher Aufgabe der vorliegenden Erfindung, eine neue Gleitschiene zu schaffen, welche auch in optischer Hinsicht einen ansprechenden Eindruck hinterlässt und welche leicht an die individuellen Wünsche angepasst werden kann.

Die DE 10023761 öffenbart alle Merkmale des Oberbegriffs des Anspruchs 1.

Diese Aufgabe wird bei einer Gleitschiene für einen Türschließer oder dergleichen mit einer Führungsschiene zur Führung eines Gleitstückes dadurch gelöst, dass die Führungsschiene mit einem Abdeckelement verkleidbar ist, wobei die Führungsschiene an jeder Stirnseite von einem Befestigungsstück verschlossen ist, wobei das Befestigungsstück eine nach außen weisende Stirnwand aufweist und dass sich das Abdeckelement bis zur Ebene der Stirnwand erstreckt und zwischen dem Abdeckelement und der Stirnwand eine von der Stirnseite der Gleitschiene her sichtbare Schattenfuge ausgebildet ist, wobei die Schattenfuge von einer an drei Seiten der Stirnwand vorgesehenen Ausklinkung gebildet ist.

Infolge dieser Ausgestaltung ergibt sich eine Gleitschiene, die eine insgesamt geschlossene Bauform aufweist, welche in optischer Hinsicht außerordentlich ansprechend wirkt und welche auch leicht und einfach an die individuellen Wünsche angepasst werden kann. Selbst im bereits eingebauten Zustand kann das eine Abdeckelement gegen ein anderes ausgetauscht werden, so dass auch einem geänderten Geschmack Rechnung getragen werden kann.

Vorteilhafte Weiterbildungen ergeben sich aus den Unteransprüchen.

Die Führungsschiene ist vorzugsweise im Querschnitt C-förmig ausgebildet, um eine sichere Führung des in der Führungsschiene geführten Gleitstückes zu gewährleisten.

Das Abdeckelement ist vorzugsweise im Querschnitt U-förmig mit offenen Stirnseiten ausgebildet, so dass sich eine einfache und schnelle Anbringung des Abdeckelementes an der Führungsschiene durchführen lässt. Es versteht sich, dass zum Eingriff des Gleitstückes innerhalb des Abdeckelementes ein Einschnitt vorhanden ist.

Damit eine sichere Fixierung des Abdeckelementes an der Führungsschiene gewährleistet ist, ist das Abdeckelement nach einer vorteilhaften Weiterbildung über eine formschlüssige Rastverbindung an der Führungsschiene gehalten.

Diese Rastverbindung ist vorzugsweise so ausgebildet, dass sie von zwei an den freien Enden des U-förmigen Abdeckelementes nach innen vorstehenden Rastnasen und zwei damit zusammenwirkenden an der Führungsschiene ausgebildeten Rastausnehmungen gebildet ist.

Um eine ausreichende Verwindungssteifigkeit zu erzielen, ist die Abdeckung vorteilhafterweise als Strangpressprofil ausgebildet.

Eine besondere optische Wirkung lässt sich erzielen, wenn gemäß einer bevorzugten Ausgestaltung zwischen dem Abdeckelement und der Stirnwand eine von der Stirnseite der Gleitschiene her sichtbare Schattenfuge ausgebildet ist.

Die Schattenfuge ist von einer an drei Seiten der Stirnwand vorgesehenen Ausklinkung gebildet. An der vierten Seite ist keine Ausklinkung vorgesehen, so dass im fertig montierten Zustand die Stirnwand den hinteren Schenkel der Führungsschiene fugenlos überdeckt.

Die Stirnwand des Befestigungsstückes ist nach einer vorteilhaften Weiterbildung an einem Halteblock ausgebildet, der mit einer Befestigungsbohrung zur Befestigung der Führungsschiene an einer Tür, einem Türrahmen, einer Wand oder dergleichen versehen ist. Weiterhin weist der Halteblock auf seiner von der Stirnwand abgewandten Seite einen in die Führungsschiene einschiebbaren Ansatz auf. Aufgrund dieser Konstruktion kann die Gleitschiene sicher, einfach und schnell an der Tür, dem Türrahmen oder dergleichen angebracht werden.

Ein besonders ansprechender optischer Eindruck kann weiterhin dann erzielt werden, wenn sich die Gleitschiene über die gesamte Breite der Tür erstreckt und/oder wenn der mit der Gleitschiene zusammenwirkende Türschließer die gleiche Länge aufweist wie die Gleitschiene.

Bei der erfindungsgemäßen Gleitschiene kann die Gleitschiene an der Tür oder dergleichen und der Türschließer an einem zugeordneten Türrahmen oder dergleichen oder umgekehrt befestigt sein. Nach einer alternativen Ausführungsform kann auch der Türschließer an der Tür oder dergleichen und die Gleitschiene an einem zugeordneten Türrahmen oder dergleichen befestigt sein.

Weitere Einzelheiten, Merkmale und Vorteile der Erfindung ergeben sich aus der nachfolgenden Beschreibung eines bevorzugten Ausführungsbeispieles anhand der Zeichnungen.

Es zeigen:
- Figur 1:: Eine Draufsicht auf eine erfindungsgemäß ausgebildete Gleitschiene;
- Figur 2:: eine Stirnansicht der Gleitschiene nach Figur 1;
- Figur 3:: eine perspektivische Ansicht eines Befestigungsstückes;
- Figur 4:: eine Draufsicht auf das Befestigungsstück nach Figur 3;
- Figur 5:: einen Querschnitt durch die Gleitschiene;
- Figur 6:: eine Detailansicht einer Einzelheit X aus Figur 5;
- Figur 7:: eine perspektivische Ansicht der erfindungsgemäßen Gleit- schiene in Verbindung mit einem Türschließer und
- Figur 8:: eine Stirnansicht auf die Gleitschiene und den Türschließer nach Figur 7.

Bei der Darstellung sind nur die hier relevanten Teile dargestellt, alle anderen Konstruktionselemente sind zur besseren Übersichtlichkeit weggelassen worden.

Eine Gleitschiene 1 besteht aus einer C-förmigen Führungsschiene 2, in welche ein Gleitstück 3 verschieblich geführt ist, das mit seiner Verbindungsachse aus einer offenen Seite der Führungsschiene 2 herausragt und über ein Gestänge 12 mit einem Türschließer 13 verbunden ist.

Um die Führungsschiene 2 an einer Tür, einem Türrahmen, einer Wand oder dergleichen zu befestigen, sind Befestigungsstücke 4 vorgesehen, welche in die offenen Stirnseiten der C-förmigen Führungsschiene 2 eingesetzt werden können.

Jedes Befestigungsstück 4 besteht aus einem in die Führungsschiene 2 einschiebbaren Ansatz 5, einem mit einer Befestigungsbohrung versehenen Halteblock 6 zur Befestigung der Führungsschiene 2 und einer Stirnwand 7. Die Stirnwand 7 ist auf drei Seiten ihres Umfanges mit einer Ausklinkung zur Bildung einer Schattenfuge 8 versehen.

Die Führungsschiene 2 ist mit einem U-förmigen Abdeckelement 9 verkleidbar, welches an seinen Stirnseiten offen ist. Zur Befestigung des Abdeckelementes 9 an der Führungsschiene 2 sind im Bereich der freien Enden des U-förmigen Abdeckelementes 9 nach innen vorstehende Rastnasen 10 vorgesehen, welche mit Rastausnehmungen 11 in der Führungsschiene 2 zusammenwirken.

Im aufgesetzten Zustand verkleidet das Abdeckelement 9 nicht nur die Führungsschiene 2, sondern überdeckt auch die Befestigungsstücke 4, so dass - wie insbesondere in Figur 7 zu erkennen ist - die Befestigungsstücke 4 bei einer Frontalansicht nicht zu sehen sind, da die offenen Endflächen des Abdeckelementes 9 und die Stirnwände 7 der Befestigungsstücke 4 in einer Ebene liegen. Wie bereits ausgeführt, bildet die auf drei Seiten vorgesehene Ausklinkung an der Stirnwand 7 eine Schattenfuge 8 zwischen der Stirnwand 7 und der Abdeckung 13. Da auf der vierten Seite der Stirnwand 7 keine Ausklinkung vorgesehen ist, überdecken auf dieser Seite die Befestigungsstücke 4 den hinteren Schenkel der Führungsschiene 2, so dass dieser nicht zu sehen ist.

Die Gleitschiene 1 kann länger als durch den Verschiebeweg des Gleitstückes 3 bedingt ausgebildet sein und sich beispielsweise über die gesamte Breite der Tür erstrecken. Aus Symmetriegründen ist die Gleitschiene 1 genauso lang ausgebildet wie der mit der Gleitschiene 1 zusammenwirkende Türschließer 13.

Je nach Anwendungsfall kann der Türschließer 13 an der Tür und die Gleitschiene 1 am Türrahmen oder dergleichen befestigt sein oder die Gleitschiene 1 kann an der Tür angebracht sein und der Türschließer 13 am Türrahmen oder dergleichen.

Durch die Verwendung eines zusätzlichen Abdeckelementes 9 kann eine ganz individuelle Anpassung an den Türschließer, aber auch an die verwendeten Beschläge, vorgenommen werden. So kann das Abdeckelement 9 aus unterschiedlichen Materialien, insbesondere aus Aluminium, Edelstahl oder Kunststoff, bestehen, die neben einer individuellen Formgebung auch eine unterschiedliche Oberflächenbehandlung aufweisen können.

### Bezugszeichenliste

- 1: Gleitschiene
- 2: Führungsschiene
- 3: Gleitstück
- 4: Befestigungsstück
- 5: Ansatz
- 6: Halteblock
- 7: Stirnwand
- 8: Schattenfuge
- 9: Abdeckelement
- 10: Rastnase
- 11: Rastausnehmung
- 12: Gestänge
- 13: Türschließer

## Patentansprüche

1. Gleitschiene für einen Türschließer oder dergleichen, mit einer Führungsschiene (2) zur Führung eines Gleitstückes und mit einem Abdeckelement (9), wobei die Führungsschiene (2) mit dem Abdeckelement (9) verkleidbar ist, **dadurch gekennzeichnet, dass** die Führungsschiene (2) an jeder Stirnseite von einem Befestigungsstück (4) verschlossen ist, wobei das Befestigungsstück (4) eine nach außen weisende Stirnwand (7) aufweist und dass sich das Abdeckelement (9) bis zur Ebene der Stirnwand (7) erstreckt und zwischen dem Abdeckelement (9) und der Stirnwand (7) eine von der Stirnseite der Gleitschiene (1) her sichtbare Schattenfuge (8) ausgebildet ist, wobei die Schattenfuge (8) von einer an drei Seiten der Stirnwand (7) vorgesehenen Ausklinkung gebildet ist.

2. Gleitschiene nach Anspruch 1, **dadurch gekennzeichnet, dass** die Führungsschiene (2) im Querschnitt C-förmig ausgebildet ist.

3. Gleitschiene nach einem der vorhergehenden Ansprüche, **dadurch gekennzeichnet, dass** das Abdeckelement (9) im Querschnitt U-förmig mit offenen Stirnseiten ausgebildet ist.

4. Gleitschiene nach einem der vorhergehenden Ansprüche, **dadurch gekennzeichnet, dass** das Abdeckelement (9) über eine formschlüssige Rastverbindung (10, 11) an der Führungsschiene (2) gehalten ist.

5. Gleitschiene nach Anspruch 4, **dadurch gekennzeichnet, dass** die Rastverbindung von zwei an den freien Enden des U-förmigen Abdeckelementes (9) nach innen vorstehenden Rastnasen (10) und zwei damit zusammenwirkenden an der Führungsschiene (2) ausgebildeten Rastausnehmungen (11) gebildet ist.

6. Gleitschiene nach einem der vorhergehenden Ansprüche, **dadurch gekennzeichnet, dass** das Abdeckelement (9) als Strangpressprofil ausgebildet ist.

7. Gleitschiene nach einem der vorhergehenden Ansprüche, **dadurch gekennzeichnet, dass** die Stirnwand (7) des Befestigungsstückes (4) an einem Halteblock (6) ausgebildet ist, der mit einer Befestigungsbohrung zur Befestigung der Führungsschiene (2) versehen ist. 1

8. Gleitschiene nach Anspruch 7, **dadurch gekennzeichnet, dass** der Halteblock (6) auf seiner von der Stirnwand (7) abgewandten Seite einen in die Führungsschiene (2) einschiebbaren Ansatz (5) aufweist.

9. Gleitschiene nach einem der vorhergehenden Ansprüche, **dadurch gekennzeichnet, dass** sich die Gleitschiene (1) über die gesamte Breite der Tür erstreckt.

10. Gleitschiene nach einem der vorhergehenden Ansprüche, **dadurch gekennzeichnet, dass** ein mit der Gleitschiene (1) zusammenwirkender Türschließer (13) die gleiche Länge aufweist wie die Gleitschiene (1).

11. Gleitschiene nach einem der vorhergehenden Ansprüche, **dadurch gekennzeichnet, dass** das Abdeckelement (9) aus unterschiedlichen Materialien, insbesondere Aluminium, Edelstahl oder Kunststoff, besteht.

12. Gleitschiene nach einem der vorhergehenden Ansprüche, **dadurch gekennzeichnet, dass** das Abdeckelement (9) eine unterschiedliche Formgestaltung aufweist.

13. Gleitschiene nach einem der vorhergehenden Ansprüche, **dadurch gekennzeichnet, dass** die Oberfläche des Abdeckelementes (9) unterschiedlich gestaltet sein kann.

## Claims

1. A slide channel for a door closer or the like, with a guide rail (2) for guiding a slide member and with a cover element (9), wherein the guide rail (2) can be covered by the cover element (9), **characterized in that** the guide rail (2), at each frontal side, is closed off by an attachment part (4), wherein the attachment part (4) has an end wall (7) pointing to the outside and **in that** the cover element (9) extends as far as to the plane of the end wall (7) and **in that** a shadow gap (8) is configured between the cover element (9) and the end wall (7), which gap is visible from the frontal side of the slide channel (1), wherein the shadow gap (8) is formed by a notch provided at three sides of the end wall.

2. A slide channel according to claim 1, **characterized in that** the cross section of the guide rail (2) is configured C-shaped.

3. A slide channel according to one of the preceding claims, **characterized in that** the cross section of the cover element (9) is configured U-shaped with open frontal sides.

4. A slide channel according to one of the preceding claims, **characterized in that** the cover element (9) is held at the guide rail (2) via a positive latching connection (10, 11).

5. A slide channel according to claim 4, **characterized in that** the latching connection is formed by two latching noses (10) protruding to the inside at the free ends of the U-shaped cover element (9) and by two latching recesses (11) cooperating therewith formed at the guide rail (2).

6. A slide channel according to one of the preceding claims, **characterized in that** the cover element (9) is formed as an extruded profile.

7. A slide channel according to one of the preceding claims, **characterized in that** the end wall (7) of the attachment part (4) is formed at a holding block (6) which is provided with an attachment boring for attaching the guide rail (2).

8. A slide channel according to claim 7, **characterized in that** the holding block (6), on the side thereof pointing away from the end wall (7), presents an extension (5) insertable into the guide rail (2).

9. A slide channel according to one of the preceding claims, **characterized in that** the slide channel (1) extends over the entire width of the door.

10. A slide channel according to one of the preceding claims, **characterized in that** a door closer (13) cooperating with the sliding rail (1) and the slide channel (1) have the same length.

11. A slide channel according to one of the preceding claims, **characterized in that** the cover element (9) consists of different materials, particularly aluminium, stainless steel or plastic material.

12. A slide channel according to one of the preceding claims, **characterized in that** the cover element (9) presents a different design.

13. A slide channel according to one of the preceding claims, **characterized in that** the surface of the cover element (9) can be configured differently.

## Revendications

1. Glissière pour un ferme-porte ou similaire avec un rail de guidage (2) pour guider une pièce coulissante et avec un élément de recouvrement (9), dans laquelle le rail de guidage (2) peut être revêtit par l'élément de recouvrement (9), **caractérisée en ce que** le rail de guidage (2) est fermé sur chaque face frontale par une pièce de fixation (4), la pièce de fixation (4) ayant une paroi frontale (7) dirigée vers l'extérieur et **en ce que** l'élément de recouvrement (9) s'étend jusque dans le plan de la paroi frontale (7) et **en ce que**, entre l'élément de recouvrement (9) et la face frontale (7), un joint d'ombre (8) est aménagé qui est visible à partir de la face frontale de la glissière (1), le joint d'ombre (8) étant formé par une mortaise prévue sur trois faces de la paroi frontale (7).

2. Glissière selon la revendication 1, **caractérisée en ce que** le rail de guidage (2) est aménagé en section en forme de C.

3. Glissière selon l'une des revendications précédentes, **caractérisée en ce que** l'élément de recouvrement (9) est aménagé en section en forme de U avec des faces frontales ouvertes.

4. Glissière selon l'une des revendications précédentes, **caractérisée en ce que** l'élément de recouvrement (9) est retenu au rail de guidage (2) par l'intermédiaire d'une connexion d'encliquetage (10, 11) par la forme.

5. Glissière selon la revendication 4, **caractérisée en ce que** la connexion d'encliquetage est formée par deux ergots d'encliquetage (10), saillant vers l'intérieur, et deux creux d'encliquetage (11) qui coopèrent avec les premiers et qui sont aménagés sur le rail de guidage (2).

6. Glissière selon l'une des revendications précédentes, **caractérisée en ce que** l'élément de recouvrement (9) est aménagé comme profilé extrudé.

7. Glissière selon l'une des revendications précédentes, **caractérisée en ce que** la paroi frontale (7) de la pièce de fixation (4) est aménagée sur un bloc de support (6), lequel est pourvu d'un perçage de fixation pour attacher le rail de guidage (2).

8. Glissière selon la revendication 7, **caractérisée en ce que** le bloc de support (6), sur sa face orientée à l'opposée de la paroi frontale (7), présente une extension (5) qui peut être insérée dans le rail de guidage (2).

9. Glissière selon l'une des revendications précédentes, **caractérisée en ce que** la glissière (1) s'étend sur toute la largeur de la porte.

10. Glissière selon l'une des revendications précédentes, **caractérisée en ce qu'**un ouvre-porte (13) coopérant avec la glissière (1) possède la même longueur que la glissière (1).

11. Glissière selon l'une des revendications précédentes, **caractérisée en ce que** l'élément de recouvrement (9) consiste en différents matériaux, en particulier en aluminium, acier inoxydable ou matière plastique.

12. Glissière selon l'une des revendications précédentes, **caractérisée en ce que** l'élément de recouvrement (9) possède des formes de conception différentes.

13. Glissière selon l'une des revendications précédentes, **caractérisée en ce que** la surface de l'élément de recouvrement (9) peut être conçue différemment.
